# EUROPÄISCHE PATENTSCHRIFT

(11) **EP 0 810 969 B1**
(45) Veröffentlichungstag und Bekanntmachung des Hinweises auf die Patenterteilung: **17.03.1999**
(21) Anmeldenummer: 95942046.4
(22) Anmeldetag: 21.12.1995
(51) Int. Cl.: B65H 23/34

(54) **GLÄTTVORRICHTUNG IN EINER PAPIERVERARBEITENDEN MASCHINE**
CURL-SUPPRESSING DEVICE FOR PAPER PROCESSING MACHINES
DISPOSITIF SUPPRESSEUR DU CINTRAGE POUR MACHINES DE TRAITEMENT DU PAPIER

(30) Priorität: 24.02.1995 DE 19506465
(43) Veröffentlichungstag der Anmeldung: 10.12.1997
(73) Patentinhaber: BÖWE SYSTEC AG, 86159 Augsburg (DE)
(72) Erfinder: MUNK, Werner, D-86830 Schwabmünchen (DE); KRAUS, Christian, D-86482 Aystetten (DE); KOELLE, Helmut, D-86179 Augsburg (DE)
(74) Vertreter: Liebau, Gerhard, Dipl.-Ing.
(86) Internationale Anmeldenummer: DE9501859
(87) Internationale Veröffentlichungsnummer: WO9626145

(56) Entgegenhaltungen:
- DE-A- 4 314 672
- US-A- 4 360 356
- US-A- 5 009 749
- PATENT ABSTRACTS OF JAPAN vol. 13, no. 247 (M-835) 8. Juni 1989 & JP,A,01 053 977 (KONICA CO) 1. März 1989

## Beschreibung

Die Erfindung betrifft eine Glättvorrichtung für eine Papierbahn in einer papierverarbeitenden Maschine, mit einer sich quer zur Papierlaufrichtung erstreckenden, nichtdrehbaren Umlenkstange, mit einer hierzu parallelen, in Papierlaufrichtung dieser nach- oder vorgeschalteten Umlenkrolle und mit zwei jeweils die Enden der Umlenkstange und der Umlenkrolle gemeinsam tragenden Tragplatten, die an einer stationären Halterung um eine zwischen den Achsen von Umlenkstange und Umlenkrolle achsparallel zu diesen angeordneten Schwenkachse verstellbar sind, wobei die Papierbahn zum Glätten zwischen der Umlenkstange und der Umlenkrolle S-förmig geführt ist und dabei reibschlüssig über die Umlenkstange gezogen wird.

Aus der US-A-5 009 749 ist eine Glättvorrichtung für eine Papier-bahn bekannt, die allerdings drehbare Rollen an einer Umlenkstange aufweist und deren Tragplatten Stationär angeordnet sind.

Wenn z.B. eine papierverarbeitende Maschine in einer automatischen Kontennachbereitungsanlage einem Laserdrucker nachgeschaltet ist, kommt es häufig vor, daß die Papierbahn im Anschluß an den Laserdrucker Krümmungen, sogenannte curls, aufweist. Diese Krümmungen sind darauf zurückzuführen, daß die Papierbahn im Laserdrucker erhitzt wird, wodurch die Restfeuchte der Papierbahn abnimmt. Da diese Erhitzung einseitig erfolgt, krümmt sich das Papier und behält seine Krümmung auch beim weiteren Lauf durch die Papierverarbeitungsmaschine bei. Da sich die Krümmung bei der weiteren Verarbeitung störend bemerkbar macht, ist es zweckmäßig, sie durch eine Glättvorrichtung der eingangs erwähnten Art wieder rückgängig zu machen. Hierbei können jedoch durch die Glättvorrichtung selbst weitere Probleme auftreten. Bei der bekannten Glättvorrichtung dient nämlich die Verstellbarkeit der Tragplatten um ihre Achse lediglich dazu, den Umschlingungswinkel, mit dem die Papierbahn die ruhende Umlenkstange umschließt, zu verändern, um hierdurch unterschiedlich starke Krümmungen der Papierbahn zu beseitigen. In einem Probelauf der Maschine wird die geeignete Stellung der Umlenkstange und der Umlenkrolle zueinander ermittelt und dann die Tragplatte gegenüber der Halterung festgeklemmt. Daher nehmen die Umlenkstange und die Umlenkrolle beim weiteren Betrieb der Maschine sowohl beim Lauf der Papierbahn als auch beim Stillstand derselben stets die gleiche Position ein. Hierdurch ergibt sich der Nachteil, daß auch beim Anfahren der Maschine die Reibung an der Umlenkstange überwunden werden muß. Um ein Reißen der Papierbahn zu vermeiden, muß daher das Anfahren langsam erfolgen. Störend macht sich auch bemerkbar, daß während des Stillstandes der Maschine die Papierbahn S-förmig an der Umlenkstange und der Umlenkrolle anliegt. Hierdurch bildet sich in der Papierbahn eine S-förmige Verformung, die bei der weiteren Verarbeitung auch zu Störungen führen kann. Zumindest bleibt aber die S-förmige Verformung auch nach der Verarbeitung sichtbar. Schließlich können die durch den Laserdrucker verursachten Krümmungen der Papierbahn unterschiedlich gerichtet sein. Da dies jedoch erst nach einem Probelauf der Maschine festgestellt werden kann, ist es vielfach erforderlich, die Papierbahn aus der Glättvorrichtung (auch Decurler genannt) wieder auszufädeln, damit Umlenkstange und Umlenkrolle nach dem Lösen der Klemmeinrichtung in eine Lage geschwenkt werden können, in der die Beseitigung einer entgegengesetzt gerichteten Krümmung der Papierbahn möglich ist. Anschließend muß dann die Papierbahn neu eingefädelt werden, was zeitraubend ist, weil dies nicht nur am Decurler sondern auch an weiteren Stationen der Maschine zu geschehen hat.

Der Erfindung liegt daher die Aufgabe zugrunde, eine Glättvorrichtung für eine Papierbahn in einer papierverarbeitenden Maschine zu schaffen, bei der S-förmige Verformungen der Papierbahn während des Stillstandes der Maschine vermieden werden. In weiterer Ausgestaltung der Erfindug soll die Glättvorrichtung so ausgestaltet werden, daß sie die Beseitigung auch von entgegengesetzt gerichteten Krümmungen, die durch den Laserdrucker bedingt sind, ohne Neueinfädelung der Papierbahn ermöglicht.

Zu dem erstgenannten Zweck sieht die Erfindung zunächst vor, daß einer der Tragplatten ein Stellmotor zugeordnet ist, mit dem die Tragplatte motorisch so weit verschwenkbar ist, daß zumindest die Umlenkstange außer Kontakt mit der Papierbahn bringbar ist.

Mit dieser neuartigen Ausgestaltung ist es möglich, S-förmige Verformungen beim Stillstand der Maschine zu vermeiden. Bei jedem Stillstand der Maschine wird dann nämlich die motorisch angetriebene Tragplatte automatisch in eine Lage geschwenkt, in der zumindest die Umlenkstange, vorzugsweise aber auch die Umlenkrolle, nicht mehr an der Papierbahn anliegen. Die Glättvorrichtung ist hierdurch inaktiv und es können sich beim Stillstand der Maschine keine S-förmigen Verformungen bilden. Auch beim Anfahren der Maschine bleibt die Glättvorrichtung zunächst in ihrer inaktiven Stellung. Dies hat den Vorteil, daß zwischen Papierbahn und Umlenkstange beim Anfahren keine Reibung auftritt, so daß schneller angefahren werden kann. Erst wenn die Anfahrphase vorbei ist, wird die Glättvorrichtung durch motorisches Verschwenken der Tragplatte wieder aktiviert. Während der Anfahrphase ist keine Glättung erforderlich, da die Glättvorrichtung mit größerem Abstand von dem Laserdrucker angeordnet ist und es einige Zeit dauert, bis der während des Maschinenstillstandes im Laserdrucker gekrümmte Papierbahnabschnitt die Glättvorrichtung erreicht. Man kann u.U. die Glättvorrichtung auch so betreiben, daß sie immer nur dann aktiviert wird, wenn ein durch Maschinenstillstand im Laserdrucker gekrümmter Papierbahnabschnitt gerade die Glättvorrichtung durchläuft. Während der übrigen Zeit bleibt die Glättvorrichtung inaktiv, wodurch Verschleiß an der Glättvorrichtung vermieden wird.

Eine besonders vorteilhafte Ausgestaltung der Glättvorrichtung besteht darin, daß zwei gleichartige Glättvorrichtungen in Papierlaufrichtung hintereinander angeordnet sind, deren Tragplatten um ihre Schwenkachsen mittels je eines Stellmotors so verschwenkbar sind, daß ihre Umlenkstangen in inaktivem Zustand der Glättvorrichtungen an entgegengesetzten Seiten der Papierbahn mit Abstand von dieser angeordnet sind. Wird die Papierbahn in diesem inaktiven Zustand der Glättvorrichtungen zwischen deren Umlenkstangen und Umlenkrollen eingefädelt, dann kann man nach dem Anlaufen der Maschine die eine oder die andere Glättvorrichtung aktivieren, je nachdem, in welcher Richtung die Papierbahn bei Maschinenstillstand durch den Laserdrucker gekrümmt wird.

Die Erfindung ist in folgendem, anhand von zwei in der Zeichnung dargestellten Ausführungsbeispielen näher erläutert. Es zeigen:
- Figur 1: einen Längsschnitt der Glättvorrichtung in aktiviertem Zustand,
- Figur 2: einen Längsschnitt in inaktiviertem Zustand,
- Figur 3: einen Teilquerschnitt nach der Linie III-III der Figur 1,
- Figur 4: einen Längsschnitt einer besonders vorteilhaften Ausführungsform mit zwei hintereinander geschalteten gleichartigen Glättvorrichtungen,
- Figur 5: einen Längsschnitt dieser Ausführungsform in inaktivem Zustand.

Die ruhende Umlenkstange 1, welche sich quer zur Laufrichtung A der Papierbahn 2 erstreckt, ist mit ihren beiden Enden an je einer Tragplatte 3 befestigt. Die ruhende Umlenkstange 1 weist einen verhältnismäßig kleinen Umlenkradius R von beispielsweise 5 mm, oder gegebenenfalls auch eine oder mehrere Umlenkkanten auf. An den gleichen beiden Tragplatten 3 ist auch eine Umlenkrolle 4 größeren Durchmessers drehbar gelagert, deren Achse A2 sich parallel zu der Achse A1 der Umlenkstange 1 erstreckt. Die Tragplatte 3 liegt, wie aus Figur 3 ersichtlich ist, an einer Zwischenplatte 5 an. Diese Zwischenplatte 5 ist mit einer Antriebswelle 6 drehfest verbunden, die von dem Stellmotor 7 antreibbar ist. Da die Antriebswelle 6 sich nur in einem verhältnismäßig kleinen Schwenkbereich von etwa 90° verdrehen muß, kommt als Stellmotor nicht nur ein Elektromotor mit Getriebe sonderen z.B. auch ein Drehmagnet oder eine Kolben-Zylinder-Einheit in Frage. Zusätzlich zu dieser motorischen Verstellung mittels des Stellmotors kann die Tragplatte 3 gegenüber der Zwischenplatte 5 auch noch um die von der Antriebswelle 6 gebildete Schwenkachse A3 begrenzt verstellbar und festklemmbar sein. Zum Festklemmen der Tragplatte 3 gegenüber der Zwischenplatte 5 sind zwei Klemmschrauben 8 vorgesehen, von denen in der Zeichnung nur eine dargestellt ist. Durch Lösen dieser Klemmschrauben 8 und Verschwenken der Tragplatte 3 gegenüber der Zwischenplatte 5 kann der Umschlingungswinkel, mit dem die Papierbahn gemäß Figur 1 die Umlenkstange 1 umschlingt, verändert werden. Hierdurch ist es möglich, mit der Glättvorrichtung unterschiedlich starke Krümmungen der Papierbahn zu glätten. Ein Stellmotor mit der beschriebenen Zwischenplatte 5 braucht nur für eine der Tragplatten 3 vorgesehen sein. Die andere, nicht dargestellte Tragplatte kann unmittelbar in einer Halterung drehbar gelagert sein, die der in Figur 3 gezeigten Halterung 9 entspricht.

Figur 1 zeigt die Glättvorrichtung in aktiviertem Zustand Die von einem nicht dargestellten Laserdrucker kommende Papierbahn 2 ist hierbei zum Glätten S-förmig zwischen der Umlenkstange 1 und der Umlenkrolle 4 geführt. Sie wird reibschlüssig über die Umlenkstange 1 gezogen, wodurch eine Krümmung der Papierbahn, die durch einseitige Erhitzung im Laserdrucker entstand, wieder beseitigt wird.

Damit bei Maschinenstillstand in der Papierbahn keine S-förmige Verformung erfolgt, wird die Glättvorrichtung bei Maschinenstillstand inaktiv gemacht. Dies erfolgt dadurch, daß die Zwischenplatte 5 zusammen mit der Tragplatte 3 mittels des Stellmotors 7 aus ihrer aktiven Stellung in Richtung 8 in ihre in Figur 2 dargestellte inaktive Stellung verschwenkt wird. In dieser Stellung ist die ruhende Umlenkstange 1 in Abstand von der Papierbahn 2 angeordnet und auch die Umlenkrolle 4 berührt die Papierbahn nicht. Die inaktive Stellung der Glättvorrichtung wird auch beim Anfahren kurzzeitig beibehalten.

In Figur 4 ist eine besonders vorteilhafte Ausgestaltung der Erfindung dargestellt. Hier sind zwei gleichartige Glättvorrichtungen G1 und G2 in Papierlaufrichtung A hintereinander angeordnet. Die Ausgestaltung jeder dieser beiden Glättvorrichtungen G1 und G2 entspricht hierbei der anhand der Figuren 1 - 3 vorstehend beschriebenen Ausgestaltung. Jeder der beiden Glättvorrichtungen G1 und G2 ist ein eigener Stellmotor zugeordnet. Die Tragplatten 3 der beiden Glättvorrichtungen G1 und G2 sind um 180° verdreht zueinander mit ihren zugehörigen Zwischenplatten 5 verbunden. Außerdem werden die Stellmotoren zur Aktivierung der jeweiligen Glättvorrichtung in entgegengesetzten Richtungen zueinander angetrieben. Hierdurch wird erreicht, daß die Umlenkstangen 1 beider Glättvorrichtungen in nicht aktiviertem Zustand an entgegengesetzten Seiten der Papierbahn mit Abstand von dieser angeordnet sind, wie es in Figur 5 dargestellt ist. Während des Maschinenstillstandes und beim Anlauf der Maschine befinden sich beide Glättvorrichtungen G1 und G2 in den in Figur 5 dargestellten Stellungen. Die Papierbahn 2 kann die beiden Glättvorrichtungen G1 und G2 frei durchlaufen. Wenn beim Probelauf festgestellt wird, daß die Papierbahn im Laserdrucker eine Krümmung erhält, die durch Aktivierung der Glättvorrichtung G1 rückgängig gemacht werden kann, dann wird gemäß Figur 4 diese Glättvorrichtung aktiviert, wie es in Figur 4 dargestellt ist. Erhält hingegen die Papierbahn im Laserdrucker eine entgegengesetzt gerichtete Krümmung, dann wird die andere Glättvorrichtung G2 aktiviert, indem man ihre Tragplatte gemäß Figur 4 in Pfeilrichtung C verschwenkt, während die Tragplatte der Glättvorrichtung G1 durch Schwenken ihrer Tragplatte 3 in Pfeilrichtung 8 inaktiviert wird. Man kann also während des Betriebes der Maschine wahlweise die eine oder die andere Glättvorrichtung benutzen, ohne daß es erforderlich ist, die Papierbahn neu einzufädeln.

## Patentansprüche

1. Glättvorrichtung für eine Papierbahn in einer papierverarbeitenden Maschine, mit einer sich quer zur Papierlaufrichtung erstreckenden, nichtdrehbaren Umlenkstange (1), mit einer hierzu parallelen, in Papierlaufrichtung dieser nach- oder vorgeschalteten Umlenkrolle (4) und mit zwei jeweils die Enden der Umlenkstange (1) und der Umlenkrolle (4) gemeinsam tragenden Tragplatten (3), die an einer stationären Halterung um eine zwischen den Achsen (A1, A2) von Umlenkstange (1) und Umlenkrolle (4) achsparallel zu diesen angeordneten Schwenkachse (A3) verstellbar sind, wobei die Papierbahn zum Glätten zwischen der Umlenkstange (1) und der Umlenkrolle (4) S-förmig geführt ist und dabei reibschlüssig über die Umlenkstange (1) gezogen wird, **dadurch gekennzeichnet**, daß einer der Tragplatten (3) ein Stellmotor (7) zugeordnet ist, mit dem die Tragplatte (3) motorisch so weit verschwenkbar ist, daß zumindest die Umlenkstange (1) außer Kontakt mit der Papierbahn (2) bringbar ist.

2. Vorrichtung nach Anspruch 1, **dadurch gekennzeichnet**, daß die Schwenkachse (A3) auf der Verbindungslinie zwischen beiden Achsen (A1, A2) angeordnet ist.

3. Vorrichtung nach Anspruch 1 oder 2, **dadurch gekennzeichnet**, daß eine der Tragplatten (3) gegenüber einer von dem Stellmotor (7) antreibbaren Zwischenplatte (5) um die Schwenkachse (A3) begrenzt verstellbar und an der Zwischenplatte (5) festklemmbar ist.

4. Vorrichtung nach Anspruch 3, **dadurch gekennzeichnet**, daß zum Festklemmen der Tragplatte (3) an der Zwischenplatte (5) Klemmschrauben (8) vorgesehen sind.

5. Vorrichtung nach einem der Ansprüche 1 - 4, **dadurch gekennzeichnet**, daß zwei gleichartige Glättvorrichtungen (G1, G2) in Papierlaufrichtung (A) hintereinander angeordnet sind, deren Tragplatten (3) um ihre Schwenkachsen mittels je eines Stellmotors so verschwenkbar sind, daß ihre Umlenkstangen (1) in inaktivem Zustand (Fig. 5) der Glättvorrichtungen (G1, G2) an entgegengesetzten Seiten der Papierbahn (2) mit Abstand von dieser angeordnet sind.

## Claims

1. A flattening device for a paper web in a paper processing machine, with a non-rotatable deflecting bar (1) extending transversely to the paper feed direction, a deflecting roller (4) parallel thereto and preceding or following the bar in the paper feed direction and two support plates (3) carrying in common the respective ends of the deflecting bar (1) and of the deflecting roller (4), which plates are adjustable relative to a stationary mount about a pivotal axis arranged between and axially parallel to the axes (A1, A2) of the deflecting bar (1) and the deflecting roller (4), wherein the paper web passes in an S-shape between the deflecting bar (1) and the deflecting roller (4) for the flattening and is drawn under friction over the deflecting bar, characterized in that a servomotor (7) is associated with one of the support plates (3), by means of which the support plates (3) can be turned so far that at least the deflecting bar (1) can be brought out of contact with the paper web (2).

2. A device according to claim 1, characterized in that the pivotal axis (A3) is arranged on the connecting line between the two axes (A1, A2).

3. A device according to claim 1 or 2, characterized in that one of the support plates (3) is adjustable relative to an intermediate plate (5) driven by the servomotor (7), in order to adjust the pivotal axis (A3) within limits, and can be clamped in position on the intermediate plate (5).

4. A device according to claim 3, characterized in that clamping screws (8) are provided for clamping the support plate (3) in position on the intermediate plate (5).

5. A device according to any of claims 1 to 4, characterized in that two like flattening devices (G1, G2) are arranged one after the other in the paper feed direction (A), whose support plates (3) are so adjustable about their pivotal axes by respective servomotors that their deflecting bars (1) are arranged in the inactive state (Figure 5) on opposite sides of the paper web (2) at a distance therefrom.

## Revendications

1. Dispositif de lissage d'une bande de papier dans une machine de traitement du papier, avec une barre de renvoi (1) non rotative, s'étendant transversalement à la direction d'avancement du papier, avec une poulie de renvoi (4) parallèle à cette barre, qui la suit ou la précède dans la direction d'avancement du papier, et avec deux plaques porteuses (3) portant conjointement les extrémités respectives de la barre de renvoi (1) et de la poulie de renvoi (4), plaques qui peuvent être déplacées, sur un support fixe, autour d'un axe de pivotement (A3) disposé entre les axes (A1, A2) de la barre de renvoi (1) et de la poulie de renvoi (4) en parallélisme axial avec ces axes, la bande de papier à lisser étant guidée en S entre la barre de renvoi (1) et la poulie de renvoi (4) et alors étirée par friction sur la barre de renvoi (1), **caractérisé** en ce qu'un servomoteur (7) est associé à une des plaques porteuses (3), qui permet de faire pivoter de façon motorisée la plaque porteuse (3) suffisamment pour qu'au moins la barre de renvoi (1) puisse être désengagée de la bande de papier (2).

2. Dispositif selon la revendication 1, **caractérisé** en ce que l'axe de pivotement (A3) est disposé sur la ligne de jonction entre les deux axes (A1, A2).

3. Dispositif selon la revendication 1 ou 2, **caractérisé** en ce qu'une des plaques porteuses (3) peut être déplacée de façon limitée autour de l'axe de pivotement (A3) par rapport à une plaque intermédiaire (5) pouvant être entraînée par le servomoteur (7), et peut être bloquée par serrage sur la plaque intermédiaire (5).

4. Dispositif selon la revendication 3, **caractérisé** en ce que des vis de serrage (8) sont prévues pour le blocage par serrage de la plaque porteuse (3) sur la plaque intermédiaire (5).

5. Dispositif selon une des revendications 1 à 4, **caractérisé** en ce que deux dispositifs de lissage de même type (G1, G2) sont disposés l'un à la suite de l'autre dans la direction d'avancement (A) du papier, dispositifs dont les plaques porteuses (3) peuvent, au moyen d'un servomoteur respectif, être pivotées autour de leurs axes de pivotement de telle sorte que leurs barres de renvoi (1) sont, à l'état inactif (figure 5) des dispositifs de lissage (G1, G2), disposées à distance de la bande de papier (2) sur des côtés opposés de cette dernière.
